# FASCICULE DE BREVET EUROPEEN

(11) **EP 2 440 689 B1**
(45) Date de publication et mention de la délivrance du brevet: **29.11.2017**
(21) Numéro de dépôt: 10734229.7
(22) Date de dépôt: 04.06.2010
(51) Int. Cl.: C25C 3/22

(54) **SYSTÈME ET PROCÉDÉ DE RÉCUPÉRATION D'ÉNERGIE**
SYSTEM UND VERFAHREN ZUR RÜCKGEWINNUNG VON ENERGIE
SYSTEM AND METHOD FOR RECOVERING ENERGY

(30) Priorité: 10.06.2009 FR 0953834
(43) Date de publication de la demande: 18.04.2012
(73) Titulaire: Fives Solios S.A., 78230 Le Pecq (FR)
(72) Inventeur: BOUHABILA, El Hani, F-92290 Chatenay Malabry (FR); MALARD, Thierry, F-95290 L'isle-adam (FR)
(74) Mandataire: Cabinet Plasseraud
(86) Numéro de dépôt international: PCT/FR2010/051100
(87) Numéro de publication internationale: WO 2010/142893

(56) Documents cités:
- WO-A-83/01631
- WO-A-2008/113496
- DE-C1- 19 845 258
- FR-A1- 2 455 093
- US-A- 4 222 841

## Description

La présente invention concerne un système et un procédé de récupération d'énergie dégagée par une cuve d'électrolyse ignée lors de la fabrication d'aluminium.

Le document US 7,465,379 décrit un système de récupération d'énergie comprenant une boucle d'échange thermique comportant un échangeur de chaleur implanté dans les parois de la cuve d'électrolyse, par exemple par le montage d'un tube en serpentin dans les parois de la cuve pour récupérer la chaleur de celle-ci.

Le document US 4,222,841 décrit une cuve d'électrolyse comportant un système de récupération d'énergie incluant trois échangeurs de chaleurs disposés en différentes parties de la cellule et distribuant leur fluide caloporteur à une canalisation commune.

Toutefois, une cuve d'électrolyse comportant un échangeur de chaleur dans ses parois, est difficile à fabriquer, et il est très difficile d'assurer la maintenance de l'échangeur, et son remplacement éventuel.

La présente invention a notamment pour but de proposer un système de récupération d'énergie plus simple et dont certains modes de réalisation autorisent une récupération d'énergie plus importante.

A cet effet, l'invention a pour objet une cuve d'électrolyse ignée et un système de récupération d'énergie dégagée par la cuve d'électrolyse ignée selon la revendication 1. L'invention a également pour objet un procédé de récupération d'énergie dégagée par une cuve d'électrolyse ignée lors de la fabrication d'aluminium selon la revendication 8. L'invention sera mieux comprise à la lecture de la description qui va suivre, donnée uniquement à titre d'exemple, et faite en se référant aux dessins sur lesquels :
- la figure 1 est une vue schématique en coupe d'une cuve d'électrolyse et d'un système de récupération d'énergie selon un premier mode de réalisation de l'invention ;
- la figure 2 est un diagramme illustrant les étapes du procédé de récupération d'énergie selon le premier mode de réalisation de l'invention ;
- la figure 3 est une vue schématique en coupe d'une cuve d'électrolyse et d'un système de récupération d'énergie selon un second mode de réalisation de l'invention ;
- la figure 4 est un diagramme illustrant les étapes du procédé de récupération d'énergie selon le second mode de réalisation de l'invention ;
- la figure 5 est une vue schématique en coupe d'une cuve d'électrolyse et d'un système de récupération d'énergie selon un troisième mode de réalisation de l'invention ; et
- la figure 6 est un diagramme illustrant les étapes du procédé de récupération d'énergie selon le troisième mode de réalisation de l'invention.

Les éléments identiques ou analogues des premier, deuxième et du troisième modes de réalisation du système de récupération d'énergie sont désignés ci-après par les mêmes références et ne sont décrits qu'une seule fois.

En référence à la figure 1, une cuve d'électrolyse ignée 2 comprend un caisson 4 parallépipédique ouvert à sa base supérieure et dont le fond porte des blocs carbonés constituant la cathode 6. Ce caisson 4 contient un bain d'électrolyte 8 constitué par de l'alumine dissoute dans de la cryolithe, porté à une température comprise entre 950° et 1 000° C. Dans ce bain 8, une ou plusieurs anodes 10 sont plongées. Lorsqu'un courant électrique est appliqué entre les anodes 10 et la cathode 6, l'alumine se décompose en aluminium 12 formant un bain métallique qui recouvre la cathode 6, et en oxygène qui réagit avec chaque anode 10 et en provoque la combustion progressive.

L'aluminium 12 est régulièrement retiré de la cuve d'électrolyse 2.

La partie supérieure du bain d'électrolyte 8 est solidifiée, constituant ainsi une croûte 14 qui recouvre le bain 8 et l'isole thermiquement.

La réaction à chaque anode 10 provoque une émission de fumées et de gaz 18, 29 qui migrent sur le dessus de la cuve comprenant des polluants tels que du dioxyde et du monoxyde de carbone, du dioxyde de soufre, du fluorure d'hydrogène gazeux (HF), des particules de carbone et d'alumine, des poussières et des composés fluorés.

La décomposition de l'alumine entraîne une diminution de sa teneur dans le bain d'électrolyte 8. Lorsque cette teneur tombe au dessous d'une valeur limite, une tige tubulaire mobile d'acier installée entre deux anodes 10, perce la croûte 14 et injecte de l'alumine dans le bain d'électrolyte 8. Cette tige, ci-après appelée piqueur-doseur 16, est manoeuvrable selon un mouvement vertical à l'aide d'un vérin, de préférence pneumatique, pour percer la croûte 14.

La majorité des fumées et gaz 18 emprisonnés entre l'anode 10 et la croûte 14 s'échappent par le trou percé périodiquement dans la croûte 14 par le piqueur-doseur 16 pour se loger sous un capot 20 qui recouvre la face ouverte de la cuve d'électrolyse 2. Une partie des fumées et du gaz s'échappe par les fissures et ouvertures qui existent dans la croûte 14.

Le système de récupération d'énergie 22, selon un premier mode de réalisation de l'invention, comporte un circuit primaire 24 de collecte des fumées et gaz produits par la cuve d'électrolyse 2, et une boucle d'échange thermique 26, ci-après appelée première boucle d'échange thermique 26.

Le circuit primaire 24 comporte un dispositif de récupération 28 des fumées et gaz 29 agencé pour provoquer une dépression sous le capot 20 et aspirer les fumées et les gaz 29 situés entre celui-ci et la croûte 14, et une unité 30 de traitement de ces fumées et gaz 29, ci-après appelée première unité de traitement 30. Le capot 20 n'est pas hermétique et de l'air extérieur est aspiré sous le capot 20 par les fuites du fait de la dépression. Cet air se mélange en quantité importante avec les fumées et gaz venant de la cuve. Dans la suite du texte nous ne distinguerons plus cet air des fumées et gaz et nous appellerons par les termes génériques fumées et gaz.

Les fumées et gaz 29 sont aspirés par le dispositif de récupération 28 avec un débit spécifique d'environ 75 000 à 100 000 Nm³/tonne Aluminium (qui correspond à 8400 à 11000 Nm³/h pour une cuve de 350 kA).

Les fumées et gaz 29 collectés par le circuit primaire 24 présentent une température d'environ 110 - 160° C. Ils contiennent 200 - 800 mg/Nm³ de poussière, 150 - 400 mg/Nm³ de fluorure d'hydrogène gazeux et 100 - 400 mg/Nm³ de dioxyde de soufre (SO₂). Ces fumées et gaz collectés par le circuit primaire sont référencés ci-après par la référence 29.

La première unité de traitement 30 est propre à filtrer les poussières contenues dans les fumées et gaz 29 collectés par le dispositif de récupération 28, et à éliminer la majeure partie de fluorure d'hydrogène gazeux par adsorption du fluorure d'hydrogène gazeux de ces fumées et gaz sur de l'alumine qui est ensuite séparée des fumées et gaz 29 par filtrage.

La première unité de traitement 30 est adaptée pour traiter les fumées et gaz 29 selon un procédé sec connu sous le nom « DRY-SCRUBBER DS». Ce procédé permet une réduction de poussière supérieure à 98% par filtration et une réduction du fluorure d'hydrogène gazeux d'environ 99,8% par adsorption et filtration.

La quantité de fluorure d'hydrogène gazeux contenue dans les fumées et gaz 29 sortant de la première unité de traitement 30 est inférieure à 0,5 mg/Nm³. La quantité de poussière contenue dans les fumées et gaz 29 sortant de la première unité de traitement 30 est inférieure à 5 mg/Nm³.

L'alumine fluorée générée par le traitement des fumées et gaz 29 par la première unité de traitement 30 est introduite dans la cuve d'électrolyse 2 à l'aide du piqueur-doseur 16.

Le circuit primaire 24 comporte en outre un laveur 32 à eau de mer ou à solution basique propre à éliminer par absorption et réaction chimique le dioxyde de soufre (SO₂) contenu dans les fumées et gaz 29 sortant de la première unité de traitement 30, et une cheminée 34 propre à évacuer les fumées et gaz épurés restants.

A la sortie du laveur 32, les fumées et gaz 29 comportent une quantité inférieure à 60 mg/Nm³ de dioxyde de soufre.

La première boucle d'échange thermique 26 comporte un échangeur de chaleur 36, ci-après appelé premier échangeur de chaleur 36, et une unité de récupération 38 de la chaleur d'un fluide caloporteur. La boucle 26 est parcourue, d'une part, par le fluide caloporteur, et d'autre part, au niveau du premier échangeur 36, par les fumées et gaz 29 sortant du dispositif de récupération 28 avant que ceux-ci ne traversent la première unité de traitement 30.

Le fluide caloporteur chauffé par le premier échangeur de chaleur 36, est utilisé par exemple pour produire de l'électricité par un générateur à cycle ORC, c'est-à-dire un Cycle de Rankine Organique. Le fluide caloporteur est par exemple constitué par de l'eau, de l'huile ou d'un gaz inerte.

Le premier échangeur de chaleur 36 est disposé à l'extérieur de la cuve d'électrolyse 2. Par exemple, il est disposé à une distance prédéfinie supérieure ou égale à un mètre de la cuve d'électrolyse 2 pour éviter tout risque de contact entre le fluide caloporteur et la cuve d'électrolyse 2.

Le premier échangeur de chaleur 36 est propre à refroidir les fumées et gaz 29 du circuit primaire 24 d'une température de 110 - 160° C à une température de 70 - 100° C.

Une conduite de dérivation 39 est installée sur le circuit primaire 24 à chaque extrémité du premier échangeur de chaleur 36 pour permettre aux fumées et gaz 29 de court-circuiter le premier échangeur de chaleur 36, lorsque celui-ci est encrassé et qu'il doit être nettoyé ou remplacé ou rénové.

En référence à la figure 2, le procédé de récupération d'énergie, selon le premier mode de réalisation de l'invention, débute par une étape 100 de collecte des fumées et gaz 29 par le dispositif de récupération 28.

Au cours d'une étape 102, les fumées et gaz 29 collectés par le circuit primaire 24 sont transportés à l'extérieur et à distance de la cuve d'électrolyse 2. Le fluide caloporteur de la première boucle d'échange thermique 26 est réchauffé par le passage des fumées et gaz 29 au travers du premier échangeur de chaleur 36.

Puis, au cours d'une étape 112, l'unité de récupération 38 récupère la chaleur du fluide caloporteur ayant traversé le premier échangeur de chaleur 36.

Au cours d'une étape 114, l'unité de traitement 30 traite les fumées et gaz 29 collectés par le circuit primaire 24 par filtrage des poussières et élimination de la majeure partie du fluorure d'hydrogène gazeux. Puis, l'alumine fluorée générée par la première unité de traitement 30 est introduite dans le bain d'électrolyte 8 par le piqueur-doseur 16.

Au cours d'une étape 116, une partie du dioxyde de soufre contenu dans les fumées et gaz 29 collectés par le circuit primaire 24 est éliminée par absorption et réaction chimique, par le laveur 32.

Enfin, au cours d'une étape 120, les fumées et gaz 29 sortants du laveur 32 sont évacués par la cheminée 34.

En variante, le circuit primaire 24 ne comporte pas de laveur 32. Dans ce cas, l'étape 116 n'est pas réalisée. Les fumées et gaz 29 sortant de la première unité de traitement 30 sont directement évacués par la cheminée 34.

En variante, l'unité de récupération 38 est un système permettant d'utiliser la chaleur du fluide caloporteur pour produire du froid ou de la chaleur.

Le système de récupération 40 selon le deuxième mode de réalisation de l'invention, illustré sur la figure 3, comporte un circuit primaire 24 similaire au circuit primaire 24 du système de récupération 22 selon le premier mode de réalisation de l'invention, à l'exception du fait que ce circuit ne comporte pas de laveur 32.

Selon ce mode de réalisation, les fumées et gaz 29 collectés par le dispositif de récupération 28 du circuit primaire 24 sont aspirés à un débit de 70000 à 100000 Nm³/tonne d'Aluminium produit. Ils comportent 100-800 mg/Nm³ de poussière, 30-100 mg/Nm³ de fluorure d'hydrogène gazeux, 20-100 mg/Nm³ de dioxyde de soufre, 2-4 g/Nm³ de dioxyde de carbone et 0,1 - 0,3 g/Nm³ de monoxyde de carbone. Ces fumées et gaz collectés par le circuit primaire sont référencés ci-après par la référence 29.

Ces fumées et gaz 29 collectés par le circuit primaire présentent une température d'environ 110 - 160° C avant de traverser le premier échangeur de chaleur 36, et une température d'environ 70 - 100° C à la sortie du premier échangeur de chaleur 36.

En sortant de la première unité de traitement 30, les fumées et gaz 29 comprennent moins de 5 mg/Nm³ de poussière et une quantité inférieure à 0,5mg/Nm³ de fluorure d'hydrogène gazeux.

Le système de récupération 40 selon le second mode réalisation comporte une première boucle 26 d'échange thermique similaire à la boucle d'échange thermique 26 du système de récupération 22 selon le premier mode de réalisation de l'invention, à l'exception du fait que cette première boucle d'échange thermique 26 comporte en outre un deuxième échangeur de chaleur 42.

Le deuxième échangeur de chaleur 42 est disposé à l'extérieur et à une distance d'au moins un mètre de la cuve d'électrolyse.

Le deuxième échangeur de chaleur 42 est disposé en aval du premier échangeur de chaleur 36, c'est-à-dire que le fluide caloporteur traverse tout d'abord, le premier échangeur de chaleur 36 puis, le deuxième échangeur de chaleur 42 avant de rejoindre l'unité de récupération 38.

Le système de récupération 40 comporte, de plus, un circuit secondaire 44 de collecte d'une partie des fumées et gaz 18 produits par la cuve d'électrolyse 2.

Les fumées et gaz collectés par le circuit secondaire 44 sont référencés ci-après par la référence 18.

Ce circuit secondaire 44 comporte une hotte, ci-après appelée « hotte locale » 46 directement enchâssée dans la croûte 14 qui recueille les fumées et gaz 18, aussi appelés gaz anodique, s'échappant par le trou percé par le piqueur-doseur 16.

La hotte locale 46 loge le piqueur-doseur 16. La hotte locale 46 est reliée à un tube collecteur de fumées et gaz 48.

Une ouverture 50 pratiquée dans la hotte locale 46 permet d'aspirer des fumées et gaz 29 collectés par le circuit primaire 24 et situés sous le capot 20 pour abaisser la température des fumées et gaz 18 collectés par le circuit secondaire 44 et aspirés par la hotte locale 46. L'ouverture 50 dans la hotte locale peut être réglée de façon à changer le rapport fumées et gaz collectés par le circuit primaire / fumées et gaz collectés par le circuit secondaire pour agir sur le rendement de captation de gaz anodique et la température résultante du mélange.

En pratique, 4 à 6 hottes locales 46 peuvent être installées dans une cuve d'électrolyse 2 de 300 à 400 kA pour assurer une bonne répartition de l'aspiration et capter le maximum de fumées et gaz 18.

75 à 85% environ des fumées et gaz produits sous la croûte 14 dans la cuve d'électrolyse 2 sont aspirés par la hotte locale 46 et collectés par le circuit secondaire 44. Le reste des fumées et gaz s'échappe par les fissures et les ouvertures existantes dans la croûte 14 et il est aspiré par le dispositif de récupération 28 et collecté par le circuit primaire 24.

Les conduites entre le deuxième échangeur de chaleur 42 et chaque hotte locale 46 peuvent être calorifugées pour éviter les pertes énergétiques qui seraient importantes compte tenu du faible diamètre des tuyauteries.

Les fumées et gaz anodique 18 collectés par le circuit secondaire 44 contiennent 1,2 - 8 g/Nm³ de fluor gazeux, 1-8 g/Nm³ de dioxyde de soufre, 110-280 g/Nm³ de dioxyde de carbone et 10-26 g/Nm³ de monoxyde de carbone.

Ils présentent une température de l'ordre de 200-350° C avant leur passage dans le deuxième échangeur de chaleur 42, et une température d'environ 70-100° C après leur passage dans le deuxième échangeur de chaleur 42.

Le circuit secondaire 44 comporte en outre une unité de traitement 52, ci-après appelée seconde unité de traitement 52, un laveur 53 et une unité de captation 54 reliée à la cheminée 34.

La seconde unité de traitement 52 est similaire à la première unité de traitement 30 située dans le circuit primaire 24. Elle est apte à éliminer la majeure partie du fluorure d'hydrogène gazeux des fumées et gaz 18 collectés par le circuit secondaire 44 par adsorption et filtrage.

Selon ce second mode de réalisation, la seconde unité de traitement 52 utilise de l'alumine partiellement fluorée obtenue par le traitement des fumées et gaz 29 collectés par le circuit primaire 24 par la première unité de traitement 30. Puis, l'alumine fluorée générée par la seconde unité de traitement 52 est introduite dans la cuve d'électrolyse 2 par le piqueur-doseur 16.

En sortant de la seconde unité de traitement 52, les fumées et gaz 18 collectés par le circuit secondaire 44 comportent une valeur de l'ordre de 1mg/Nm³ de fluorure d'hydrogène gazeux.

Le laveur 53 est similaire au laveur 32 décrit dans le premier mode de réalisation de l'invention. A la sortie du laveur 53, les fumées et gaz 18 collectés par le circuit secondaire 44 comportent une valeur inférieure à 30 mg/Nm³ de dioxyde de soufre. Ils présentent une température d'environ 30-40°C.

L'unité de captation 54 est destinée à capter le dioxyde de carbone par absorption par une solution d'ammoniaque ou par des amines ou autres techniques équivalentes.

Enfin, les fumées et gaz 18 traités par l'unité de captation 54 sont évacués par la cheminée 34.

En référence à la figure 4, le procédé de récupération d'énergie, selon le second mode de réalisation de l'invention, débute par les mêmes étapes 100 et 102 que le procédé de récupération selon le premier mode de réalisation de l'invention.

Ensuite, au cours d'une étape 104, les fumées et gaz 18 situés entre la croûte 14 et le bain d'électrolyte 8 sont collectés par le circuit secondaire 44, via les hottes locales 46.

Au cours d'une étape 106, les fumées et gaz 18 collectés par le circuit secondaire 44 traversent le deuxième échangeur de chaleur 42 et réchauffent le fluide caloporteur préchauffé ayant déjà traversé le premier échangeur de chaleur 36.

Le procédé se poursuit par la mise en oeuvre des étapes 112 et 114, celles-ci étant identiques aux étapes 112 et 114 du procédé illustré sur la figure 2.

Au cours d'une étape 115, le fluorure d'hydrogène gazeux des fumées et gaz 18 collectés par le circuit secondaire 44 est traitée par la seconde unité de traitement 52. Ce traitement est similaire au traitement réalisé par la première unité de traitement 30 à l'exception du fait que l'alumine partiellement fluorée générée par le traitement des fumées et gaz 29 collectés par le circuit primaire 24, est utilisée pour adsorber le fluorure d'hydrogène gazeux des fumées et gaz 18 collectés par le circuit secondaire 44.

Puis, l'alumine fluorée est introduite dans le bain d'électrolyte 8 par le piqueur-doseur 16.

Avantageusement, l'alumine fraîche est utilisée pour adsorber le fluorure d'hydrogène gazeux des fumées et gaz contenant le moins de polluants, c'est-à-dire les fumées et gaz 29 collectés par le circuit primaire 24, puis est réutilisée pour adsorber le fluorure d'hydrogène gazeux des fumées et gaz 18 contenant une concentration plus élevée de polluants, c'est-à-dire les fumées et gaz 18 collectés par le circuit secondaire 44.

En variante, un mélange, éventuellement en proportions variables, d'alumine fraîche et d'alumine partiellement fluorée peut être utilisé dans seconde unité de traitement 52.

Au cours d'une étape 117, la majeure partie du dioxyde de soufre contenu dans les fumées et gaz 18 collectés par le circuit secondaire 44 est éliminée par un laveur 53.

Au cours d'une étape 118, l'unité de captation 54 élimine par absorption ou par d'autres techniques (adsorption, filtration membranaire,..) une partie du dioxyde de carbone des fumées et gaz 18 provenant du laveur 53.

Au cours d'une étape 120, les fumées et gaz 29 traités par l'unité de traitement 30 et les fumées et gaz 18 traités par l'unité de captation 54 sont évacués par la cheminée 34.

En variante, le circuit secondaire 44 ne comporte pas d'unité de captation 54. Dans ce cas, les fumées et gaz 18 sortant du laveur 53 sont directement dirigés vers la cheminée 34.

En variante, un laveur est disposé sur le circuit primaire 24 entre l'unité de traitement 30 et la cheminée 34.

En variante, une conduite de dérivation 39 est montée de part et d'autre de l'un parmi le premier 36 et le deuxième 42 échangeurs de chaleur pour permettre de les court-circuiter, par exemple, lors du nettoyage de ces échangeurs de chaleur.

Le système de récupération 56 selon un troisième mode de réalisation de l'invention, représenté sur la figure 5, comporte un circuit primaire 24 et un circuit secondaire 44 identiques aux circuits primaire 24 et secondaire 44 du système de récupération 40 selon le second mode de réalisation de l'invention.

Le système de récupération 56 comprend en outre une première 26 et une seconde 62 boucles d'échange thermique.

La première boucle d'échange thermique 26 du troisième mode de réalisation est similaire à la première boucle d'échange thermique 26 du système de récupération 40 du second mode de réalisation de l'invention à l'exception de l'existence d'un troisième échangeur de chaleur 60, également à l'extérieur de la cuve 2.

Dans la première boucle d'échange thermique 26, le troisième échangeur de chaleur 60 est disposé en aval du deuxième échangeur de chaleur 42, c'est-à-dire que le fluide caloporteur traverse tout d'abord, le premier échangeur de chaleur 36 puis, le deuxième échangeur de chaleur 42 et, enfin, le troisième échangeur de chaleur 60 avant de rejoindre l'unité de récupération 38.

La température du fluide caloporteur de la première boucle 26 est d'environ 80-100°C à l'entrée du premier échangeur de chaleur 36, d'environ 100°- 120°C à l'entrée du deuxième échangeur de chaleur 42, d'environ 150°- 250°C à l'entrée du troisième échangeur de chaleur 60, et enfin d'environ 200°- 400°C à la sortie de celui-ci.

La seconde boucle d'échange thermique 62 comporte une conduite parcourue par un fluide caloporteur intermédiaire. La conduite traverse au moins une paroi 64 latérale de la cuve d'électrolyse 2, puis le troisième échangeur de chaleur 60.

Le fluide caloporteur intermédiaire comprend, par exemple, de l'hélium, de l'air ou un autre gaz inerte vis-à-vis de l'aluminium liquide.

Le fluide caloporteur intermédiaire récupère la chaleur des parois 64 de la cuve, et la délivre au troisième échangeur 60. Avant d'entrer dans le troisième échangeur 60, la température du fluide caloporteur intermédiaire est comprise entre 250-600°C.

En référence à la figure 6, le procédé de récupération d'énergie selon le troisième mode de réalisation de l'invention est identique au procédé de récupération selon le second mode de réalisation, à l'exception du fait qu'il comporte entre les étapes 106 et 112, une étape 108 et une étape 110.

Au cours de l'étape 108, le fluide caloporteur intermédiaire de la seconde boucle d'échange thermique 62, traverse la ou les parois 64 de la cuve d'électrolyse et est ainsi réchauffé.

Au cours de l'étape 110, le fluide caloporteur intermédiaire traverse le troisième échangeur de chaleur 60 et réchauffe ainsi le fluide caloporteur de la première boucle d'échange thermique 26 déjà préchauffé dans les échangeurs 36 et 42.

Au cours de l'étape 112, l'unité de récupération 38 génère de l'électricité à partir de la chaleur récupérée par le fluide caloporteur ayant traversé le premier 36, le deuxième 42, et le troisième 60 échangeurs de chaleur.

En variante, des conduites de dérivation 39 sont montées de part et d'autre du deuxième échangeur de chaleur 42 pour permettre de le court-circuiter, par exemple, lors du nettoyage de cet échangeur de chaleur. Ainsi, avantageusement, les systèmes de récupération d'énergie peuvent continuer à récupérer de l'énergie à plus faible rendement, lors du nettoyage d'un échangeur de chaleur.

En variante, un laveur 32 est en outre installé entre l'unité de traitement 30 et la cheminée 34 dans les deuxième et troisième modes de réalisation de l'invention.

Comme les échangeurs de chaleur 36, 42 et 60 sont à l'extérieur de la cuve, ils sont facilement nettoyables et leur remplacement est facilité.

Comme les échangeurs 36 et 42 sont traversés par des fumées, ils peuvent s'encrasser et doivent pouvoir être nettoyés facilement.

Comme les échangeurs de chaleur 36, 42 et 60 sont à l'extérieur de la cuve, le risque d'attaque par l'aluminium est évité et les changements d'anode 10 ne sont pas gênés.

Avantageusement, le système de récupération 40, 56 des deuxième et troisième modes de réalisation de l'invention comprend deux circuits de traitement des fumées et gaz différents présentant des pourcentages de polluants différents et des températures différentes. Chaque circuit 24, 44 de traitement des fumées et gaz est adapté aux taux de polluants dans ceux-ci.

Avantageusement, les systèmes de récupération 40, 56 des deuxième et troisième modes de réalisation permettent d'augmenter le rendement de la première boucle d'échange thermique 26 par le passage des fumées et gaz à température moyenne dans un premier échangeur 36, puis le passage des fumées et gaz à plus haute température dans un deuxième échangeur de chaleur 42, et éventuellement dans un troisième échangeur de chaleur 60 à température encore plus élevé.

Avantageusement, le système de récupération 56 selon le troisième mode de réalisation de l'invention comporte deux boucles d'échange thermiques 26, 62 aptes à récupérer l'énergie, l'une, des parois 64 de la cuve d'électrolyse, l'autre, l'énergie des deux circuits 24, 44 de traitement des fumées et gaz.

## Revendications

1. Cuve d'électrolyse ignée (2) et système (22 ; 40 ; 56) de récupération d'énergie dégagée par ladite cuve d'électrolyse ignée (2) ; ladite cuve d'électrolyse ignée (2) étant apte à générer des fumées et gaz (18 ; 29) lors de la fabrication d'aluminium (12), le système de récupération (22 ; 40 ; 56) comportant :
• une première boucle d'échange thermique (26) parcourue par un fluide caloporteur, la première boucle (26) comprenant :
- un premier échangeur de chaleur (36) et un deuxième échangeur de chaleur (42) parcourus par le fluide caloporteur ; et
- une unité de récupération (38) apte à récupérer la chaleur du fluide caloporteur ayant traversé le premier et le deuxième (42) échangeurs de chaleur (36) ;
• un circuit primaire (24) apte à collecter une première partie des fumées et gaz (29) générés par la cuve d'électrolyse (2),
**caractérisés en ce que** le premier et le deuxième échangeurs de chaleur (36) sont disposés à l'extérieur et à distance de la cuve d'électrolyse (2), les fumées et gaz (29) collectés par le circuit primaire (24) traversant le premier échangeur de chaleur pour chauffer le fluide caloporteur ;
et **en ce que** le système de récupération (22 ; 40 ; 56) comporte en outre :
u n circuit secondaire (44) apte à collecter une seconde partie des fumées et gaz (18) générés par la cuve d'électrolyse (2), les fumées et gaz (18) collectés par le circuit secondaire (44) traversant le deuxième échangeur de chaleur (42) pour chauffer le fluide caloporteur ;
les fumées et gaz (18) collectés par le circuit secondaire (44) étant plus chauds et contenant une concentration plus élevée de polluants que les fumées et gaz (29) collectés par le circuit primaire (24).

2. Cuve d'électrolyse ignée (2) et système de récupération d'énergie (22 ; 40 ; 56) selon la revendication 1, dans lequel la première boucle d'échange thermique (26) comporte un troisième échangeur de chaleur (60),
et dans lequel le système de récupération d'énergie (22 ; 40 ; 56) comporte une seconde boucle d'échange thermique (62) parcourue par un fluide caloporteur intermédiaire, la seconde boucle d'échange thermique (62) étant conformée pour que le fluide caloporteur intermédiaire traverse le troisième échangeur de chaleur (60) et au moins une paroi (64) de la cuve d'électrolyse (2),
l'unité de récupération (38) étant propre à récupérer la chaleur du fluide caloporteur ayant traversé au moins le premier (36) et le troisième (60) échangeurs de chaleur.

3. Cuve d'électrolyse ignée (2) et système de récupération d'énergie (22 ; 40 ; 56) selon la revendication 2, qui comporte au moins une conduite de dérivation (39) propre à court-circuiter un moins l'un parmi le premier (36), le deuxième (42) et le troisième (60) échangeurs de chaleur.

4. Cuve d'électrolyse ignée (2) et système de récupération d'énergie (22 ; 40 ; 56) selon l'une quelconque des revendications 1 à 3, dans lequel la cuve d'électrolyse (2) comprend :
- un bain d'électrolyte fondu (8) recouvert d'une croûte solidifiée (14) ;
- au moins un capot (20) coiffant la croûte solidifiée (14) ;
- au moins un piqueur-doseur (16) propre à percer la croûte solidifiée (14) et à injecter de l'alumine dans le bain d'électrolyte (8) ;
et dans lequel le circuit primaire (24) et/ou le circuit secondaire (44) comportent chacun un dispositif (28 ; 46) de récupération des fumées et gaz parmi un dispositif (28) de récupération des fumées et gaz (29) situé sous le capot (20) et un dispositif (46) de récupération des fumées et gaz (18) dégagés au travers d'un trou percé périodiquement dans la croûte solidifiée (14) par le piqueur-doseur (16).

5. Cuve d'électrolyse ignée (2) et système de récupération d'énergie (22 ; 40 ; 56) selon l'une quelconque des revendications 1 à 4, dans lequel les fumées et gaz (18 ; 29) générés par la cuve d'électrolyse (2) comportent des poussières, du fluorure d'hydrogène gazeux et du dioxyde de soufre ; le circuit primaire (24) et/ou le circuit secondaire (44) comportant :
- une unité de traitement (30 ; 52) des fumées et gaz (18 ; 29) propre à filtrer les poussières contenues dans les fumées et gaz (18 ; 29) collectés par le circuit primaire (24) et/ou le circuit secondaire (44), et à éliminer une partie du fluorure d'hydrogène gazeux des fumées et gaz (18 ; 29) par adsorption sur de l'alumine fraiche ou partiellement fluorée; et
- un laveur (32 ; 53) apte à éliminer une partie du dioxyde de soufre par absorption et réaction chimique.

6. Cuve d'électrolyse ignée (2) et système de récupération d'énergie (22 ; 40 ; 56) selon la revendication 5, dans lequel l'unité de traitement (30 ; 52) est apte à éliminer une partie du fluorure d'hydrogène gazeux des fumées et gaz collectés par le circuit secondaire (44) par adsorption sur de l'alumine partiellement fluorée, ladite alumine partiellement fluorée étant obtenue par le traitement des fumées et gaz (29) collectés par le circuit primaire (24).

7. Cuve d'électrolyse ignée (2) et système de récupération d'énergie (22 ; 40 ; 56) selon l'une quelconque des revendications 1 à 6, dans lequel les fumées et gaz (18 ; 29) générés par la cuve d'électrolyse (2) comportent du dioxyde de carbone ; le circuit secondaire (44) comportant un système de captation (54) apte à éliminer une grande partie du dioxyde de carbone contenu dans les fumées et gaz (18 ; 29), par exemple par absorption.

8. Procédé de récupération d'énergie dégagée par une cuve d'électrolyse (2) ignée lors de la fabrication d'aluminium (12), le procédé comportant les étapes suivantes :
- réchauffement (102) d'un fluide caloporteur par le passage des fumées et gaz (18 ; 29) au travers d'un premier échangeur de chaleur (36) faisant partie d'une première boucle d'échange thermique (26) ;
- récupération (112) de la chaleur du fluide caloporteur ayant traversé le premier échangeur de chaleur (36) par une unité de récupération (38), ladite unité de récupération (38) faisant partie de la première boucle d'échange thermique (26) ;
- collecte (200) d'une première partie des fumées et gaz (29) générés par la cuve d'électrolyse (2), par un circuit primaire (24) ;
**caractérisé en ce que** le procédé comporte en outre les étapes suivantes :
- traversée (102) du premier échangeur de chaleur (36) par les fumées et gaz (29) collectés et transportés à l'extérieur et à distance de la cuve d'électrolyse (2) par le circuit primaire (24), pour chauffer le fluide caloporteur,
- collecte (104) d'une deuxième partie des fumées et gaz (18) générés par la cuve d'électrolyse (2) par un circuit secondaire (44), les fumées et gaz (18) collectés par le circuit secondaire (44) étant plus chauds et contenant une concentration plus élevée de polluants que les fumées et gaz (29) collectés par le circuit primaire (24) ; et
- réchauffement (106) du fluide caloporteur par le passage des fumées et gaz (29) collectés par le circuit secondaire (44) au travers d'un second échangeur de chaleur (42) faisant partie de la première boucle d'échange thermique (26).

9. Procédé selon la revendication 8, dans lequel l'unité de récupération (38) génère de l'électricité et/ou du froid et/ou de la chaleur à partir de la chaleur du fluide caloporteur.

10. Procédé de récupération selon l'une quelconque des revendications 8 et 9, qui comporte en outre les étapes suivantes :
- réchauffement (108) d'un fluide caloporteur intermédiaire par la traversée d'au moins une paroi (64) de la cuve d'électrolyse (2), le fluide caloporteur intermédiaire parcourant une seconde boucle d'échange thermique (62) ;
- réchauffement (110) du fluide caloporteur par la traversée par le fluide caloporteur intermédiaire d'un troisième échangeur de chaleur (60) faisant partie de la première boucle d'échange thermique (26) ; et
- récupération (112) par l'unité de récupération (38) de la chaleur du fluide caloporteur ayant traversé au moins le premier (36), le deuxième (42) et le troisième (60) échangeurs de chaleur.

11. Procédé de récupération selon l'une quelconque des revendications 8 à 10, dans lequel les fumées et gaz (18 ; 29) produits par la cuve d'électrolyse (2) comportent des poussières et du fluorure d'hydrogène gazeux, le procédé comportant une étape de traitement (114, 115) des fumées et gaz (18 ; 29) collectés par le circuit primaire (24) et/ou le circuit secondaire (44) par filtrage des poussières et élimination de la majeure partie du fluorure d'hydrogène gazeux, d'une part, par adsorption sur de l'alumine fraiche ou partiellement fluorée, d'autre part par filtrage.

12. Procédé de récupération selon la revendication 11, qui comporte une étape de traitement (115) d'une partie du fluorure d'hydrogène gazeux des fumées et gaz (29) collectés par le circuit secondaire (44) par adsorption sur de l'alumine partiellement fluorée, ladite alumine partiellement fluorée étant obtenue par le traitement des fumées et gaz (29) collectés par le circuit primaire (24).

13. Procédé de récupération selon l'une quelconque des revendications 8 à 12, dans lequel les fumées et gaz (18 ; 29) générés par la cuve d'électrolyse (2) comportent des poussières et du dioxyde de soufre, le procédé comportant une étape d'élimination (116, 117) d'une partie du dioxyde de soufre contenu dans les fumées et gaz (18 ; 29) collectés par le circuit primaire (24) et/ou dans les fumées et gaz (18) collectés par le circuit secondaire (44) par absorption et réaction chimique, dans un laveur (32 ; 53).

14. Procédé de récupération selon l'une quelconque des revendications 8 à 13, qui comporte une étape d'élimination (118), par exemple par absorption, d'une partie du dioxyde de carbone contenue dans les fumées et gaz (18) collectés par le circuit secondaire (44) par une unité de captation (54).

## Patentansprüche

1. Schmelzflusselektrolysezelle (2) und System (22; 40; 56) zur Rückgewinnung von Energie, die von der Schmelzflusselektrolysezelle (2) freigesetzt wird; wobei die Schmelzflusselektrolysezelle (2) geeignet ist, Rauchgase und Gase (18; 29) bei der Aluminiumherstellung (12) zu erzeugen, wobei das Rückgewinnungssystem (22; 40; 56) umfasst:
• eine erste Wärmetauschschleife (26), die von einer Wärmeträgerflüssigkeit durchströmt wird, wobei die erste Schleife (26) umfasst:
- einen ersten Wärmetauscher (36), und einen zweiten Wärmetauscher (42), die von der Wärmeträgerflüssigkeit durchströmt werden; und
- eine Rückgewinnungseinheit (38), die geeignet ist, die Wärme der Wärmeträgerflüssigkeit, die durch den ersten und den zweiten (42) Wärmetauscher (36) geströmt ist, rückzugewinnen;
• eine primäre Schaltung (24), die geeignet ist, einen ersten Teil der Rauchgase und Gase (29), die von der Elektrolysezelle (2) erzeugt werden, zu sammeln,
**dadurch gekennzeichnet, dass** der erste und der zweite Wärmetauscher (36) außerhalb und in einem Abstand zu der Elektrolysezelle (2) angeordnet sind, wobei die Rauchgase und die Gase (29), die von der primären Schaltung (24) gesammelt werden, den ersten Wärmetauscher durchströmen, um die Wärmeträgerflüssigkeit zu erwärmen;
und dass das Rückgewinnungssystem (22; 40; 56) ferner umfasst:
• eine sekundäre Schaltung (44), die geeignet ist, einen zweiten Teil der Rauchgase und Gase (18), die von der Elektrolysezelle (2) erzeugt wurden, zu sammeln, wobei die von der sekundären Schaltung (44) gesammelten Rauchgase und Gase (18) den zweiten Wärmetauscher (42) durchströmen, um die Wärmeträgerflüssigkeit zu erwärmen;
wobei die von der sekundären Schaltung (44) gesammelten Rauchgase und Gase (18) wärmer sind und eine höhere Schadstoffkonzentration aufweisen als die von der primären Schaltung (24) gesammelten Rauchgase und Gase (29).

2. Schmelzflusselektrolysezelle (2) und Energierückgewinnungssystem (22; 40; 56) nach Anspruch 1, wobei die erste Wärmetauschschleife (26) einen dritten Wärmetauscher (60) umfasst,
und wobei das Energierückgewinnungssystem (22; 40; 56) eine zweite Wärmetauschschleife (62) umfasst, die von einer Zwischenwärmeträgerflüssigkeit durchströmt wird, wobei die zweite Wärmetauschschleife (62) derart ausgeführt ist, dass die Zwischenwärmeträgerflüssigkeit den dritten Wärmetauscher (60) und mindestens eine Wand (64) der Elektrolysezelle (2) durchströmt,
wobei die Rückgewinnungseinheit (38) geeignet ist, die Wärme der Wärmeträgerflüssigkeit, die mindestens den ersten (36) und den dritten (60) Wärmetauscher durchströmt hat, rückzugewinnen.

3. Schmelzflusselektrolysezelle (2) und Energierückgewinnungssystem (22; 40; 56) nach Anspruch 2, umfassend mindestens eine Abzweigungsleitung (39), die geeignet ist, mindestens einen der ersten (36), zweiten (42) und dritten (60) Wärmetauscher kurzzuschließen.

4. Schmelzflusselektrolysezelle (2) und Energierückgewinnungssystem (22; 40; 56) nach einem der Ansprüche 1 bis 3, wobei die Elektrolysezelle (2) umfasst:
- ein Bad eines geschmolzenen Elektrolyts (8), das mit einer verfestigten Schale (14) bedeckt ist;
- mindestens eine Kappe (20), die die verfestigte Schale (14) bedeckt;
- mindestens einen Dosier-Bohrhammer (16), der geeignet ist, die verfestigte Schale (14) zu durchbohren und Aluminiumoxid in das Elektrolytbad (8) einzuspritzen;
und wobei die primäre Schaltung (24) und/oder die sekundäre Schaltung (44) jeweils eine Vorrichtung (28; 46) zur Rückgewinnung der Rauchgase und Gase umfassen, und zwar eine Vorrichtung (28) zur Rückgewinnung der Rauchgase und Gase (29), die sich unter der Kappe (20) befindet, und eine Vorrichtung (46) zur Rückgewinnung der Rauchgase und Gase (18), die durch ein Loch freigesetzt werden, das regelmäßig in die verfestigte Schale (14) durch den Dosier-Bohrhammer (16) gebohrt wird.

5. Schmelzflusselektrolysezelle (2) und Energierückgewinnungssystem (22; 40; 56) nach einem der Ansprüche 1 bis 4, wobei die Rauchgase und Gase (18; 29), die von der Elektrolysezelle (2) erzeugt werden, Staub, gasförmiges Wasserstofffluorid und Schwefeldioxid umfassen; wobei die primäre Schaltung (24) und/oder die sekundäre Schaltung (44) umfassen:
- eine Bearbeitungseinheit (30; 52) der Rauchgase und Gase (18; 29), die geeignet ist, den Staub, der in den Rauchgasen und Gasen (18; 29), die von der primären Schaltung (24) und/oder der sekundären Schaltung (44) gesammelt wurden, enthalten ist, zu filtern und einen Teil des gasförmigen Wasserstofffluorids der Rauchgase und Gase (18; 29) durch Adsorption auf frischem oder teilweise fluoriertem Aluminiumoxid zu beseitigen; und
- einen Wäscher (32; 53), der geeignet ist, einen Teil des Schwefeldioxids durch Absorption und chemische Reaktion zu beseitigen.

6. Schmelzflusselektrolysezelle (2) und Energierückgewinnungssystem (22; 40; 56) nach Anspruch 5, wobei die Bearbeitungseinheit (30; 52) geeignet ist, einen Teil des gasförmigen Wasserstofffluorids der Rauchgase und Gase, die von der sekundären Schaltung (44) gesammelt wurden, durch Adsorption auf teilweise fluoriertem Aluminiumoxid zu beseitigen, wobei das teilweise fluorierte Aluminiumoxid durch die Behandlung der Rauchgase und Gase (29), die von der primären Schaltung (24) gesammelt wurden, erhalten wird.

7. Schmelzflusselektrolysezelle (2) und Energierückgewinnungssystem (22; 40; 56) nach einem der Ansprüche 1 bis 6, wobei die Rauchgase und Gase (18; 29), die von der Elektrolysezelle (2) erzeugt werden, Kohlendioxid umfassen; wobei die sekundäre Schaltung (44) ein Auffangsystem (54) umfasst, das geeignet ist, einen Großteil des in den Rauchgasen und Gasen (18; 29) enthaltenen Kohlendioxids beispielsweise durch Absorption zu beseitigen.

8. Verfahren zur Rückgewinnung von Energie, die von einer Schmelzflusselektrolysezelle (2) bei der Aluminiumherstellung (12) freigesetzt wird, wobei das Verfahren die folgenden Schritte umfasst:
- Aufwärmen (102) einer Wärmeträgerflüssigkeit durch das Strömen der Rauchgase und Gase (18; 29) durch einen ersten Wärmetauscher (36), der Teil einer ersten Wärmetauschschleife (26) ist;
- Rückgewinnung (112) der Wärme der Wärmeträgerflüssigkeit, die den ersten Wärmetauscher (36) durchströmt hat, durch eine Rückgewinnungseinheit (38), wobei die Rückgewinnungseinheit (38) Teil der ersten Wärmetauschschleife (26) ist;
- Sammeln (200) eines ersten Teils der Rauchgase und Gase (29), die von der Elektrolysezelle (2) erzeugt werden, durch eine primäre Schaltung (24);
**dadurch gekennzeichnet, dass** das Verfahren ferner die folgenden Schritte umfasst:
- Durchströmen (102) des ersten Wärmetauschers (36) mit den Rauchgasen und Gasen (29), die gesammelt und außerhalb und in einem Abstand zu der Elektrolysezelle (2) durch die primäre Schaltung (24) befördert wurden, um die Wärmeträgerflüssigkeit zu erwärmen,
- Sammeln (104) eines zweiten Teils der Rauchgase und Gase (18), die von der Elektrolysezelle (2) erzeugt wurden, durch eine sekundäre Schaltung (44), wobei die von der sekundären Schaltung (44) gesammelten Rauchgase und Gase (18) wärmer sind und eine höhere Schadstoffkonzentration aufweisen als die Rauchgase und Gase (29), die von der primären Schaltung (24) gesammelt wurden; und
- Aufwärmen (106) der Wärmeträgerflüssigkeit durch das Strömen der von der sekundären Schaltung (44) gesammelten Rauchgase und Gase (29) durch einen zweiten Wärmetauscher (42), der Teil der ersten Wärmetauschschleife (26) ist.

9. Verfahren nach Anspruch 8, bei dem die Rückgewinnungseinheit (38) Elektrizität und/oder Kälte und/oder Wärme aus der Wärme der Wärmeträgerflüssigkeit erzeugt.

10. Rückgewinnungsverfahren nach einem der Ansprüche 8 und 9, ferner umfassend die folgenden Schritte:
- Aufwärmen (108) einer Zwischenwärmeträgerflüssigkeit durch das Durchströmen mindestens einer Wand (64) der Elektrolysezelle (2), wobei die Zwischenwärmträgerflüssigkeit eine zweite Wärmetauschschleife (62) durchströmt;
- Aufwärmen (110) der Wärmeträgerflüssigkeit durch das Durchströmen eines dritten Wärmetauschers (60), der Teil der ersten Wärmetauschschleife (26) ist, mit der Zwischenwärmeträgerflüssigkeit; und
- Rückgewinnung (112) der Wärme der Wärmeträgerflüssigkeit, die mindestens den ersten (36), den zweiten (42) und den dritten (60) Wärmetauscher durchströmt hat, durch die Rückgewinnungseinheit (38).

11. Rückgewinnungsverfahren nach einem der Ansprüche 8 bis 10, bei dem die von der Elektrolysezelle (2) erzeugten Rauchgase und Gase (18; 29) Staub und gasförmiges Wasserstofffluorid umfassen, wobei das Verfahren einen Schritt der Behandlung (114, 115) der von der primären Schaltung (24) und/oder der sekundären Schaltung (44) gesammelten Rauchgase und Gase (18; 29) durch Filtern des Staubs und Beseitigung des Großteils des gasförmigen Wasserstofffluorids einerseits durch Adsorption auf frischem oder teilweise fluoriertem Aluminiumoxid und andererseits durch Filtern umfasst.

12. Rückgewinnungsverfahren nach Anspruch 11, umfassend einen Schritt der Behandlung (115) eines Teils des gasförmigen Wasserstofffluorids der Rauchgase und Gase (29), die von der sekundären Schaltung (44) gesammelt wurden, durch Adsorption auf teilweise fluoriertem Aluminiumoxid, wobei das teilweise fluorierte Aluminiumoxid durch die Behandlung der Rauchgase und Gase (29), die von der primären Schaltung (24) gesammelt wurden, erhalten wird.

13. Rückgewinnungsverfahren nach einem der Ansprüche 8 bis 12, bei dem die Rauchgase und Gase (18; 29), die von der Elektrolysezelle (2) erzeugt wurden, Staub und Schwefeldioxid umfassen, wobei das Verfahren einen Schritt der Beseitigung (116, 117) eines Teils des Schwefeldioxids, das in den von der primären Schaltung (24) gesammelten Rauchgasen und Gasen (18; 29) und/oder in den von der sekundären Schaltung (44) gesammelten Rauchgasen und Gasen (18) enthalten ist, durch Absorption und chemische Reaktion in einem Wäscher (32; 53) umfasst.

14. Rückgewinnungsverfahren nach einem der Ansprüche 8 bis 13, umfassend einen Schritt der Beseitigung (118), beispielsweise durch Absorption, eines Teils des in den von der sekundären Schaltung (44) gesammelten Rauchgasen und Gasen (18) enthaltenen Kohlendioxids durch eine Auffangeinheit (54).

## Claims

1. Fused bath electrolytic cell (2) and system (22; 40; 56) for recovering energy released by said fused bath electrolytic cell (2), said fused bath electrolytic cell (2) being suitable for generating fumes and gases (18; 29) during the manufacture of aluminum (12), the recovery system (22; 40; 56) comprising :
• a first heat exchange loop (26) traveled by a heat transfer fluid, said first loop (26) comprising:
- a first heat exchanger (36) and a second heat exchanger (42) traveled by the heat transfer fluid; and
- a recovery unit (38) suitable for recovering the heat from the heat transfer fluid that has passed through the first (36) and the second (42) heat exchangers;
the recovery system (22; 40; 56) additionally comprising:
• a primary circuit (24) suitable for collecting a first portion of the fumes and gases (29) generated by the electrolytic cell (2),
**characterized in that** the first and the second heat exchangers are arranged externally to and at a distance from the electrolytic cell (2); the fumes and gases collected by the primary circuit (24) passing through first heat exchanger (36) in order to heat the heat transfer fluid,
and **in that** system (22; 40; 56) for recovering energy additionally comprises :
• a secondary circuit (44) suitable for collecting a second portion of the fumes and gases (18) generated by the electrolytic cell (2), the fumes and gases collected by the secondary circuit (44) passing through second heat exchanger (42) in order to heat the heat transfer fluid,
the fumes and gases (18) collected by the secondary circuit (44) being hotter and containing a higher concentration of pollutants than the fumes and gases (29) collected by the primary circuit (24).

2. Fused bath electrolytic cell (2) and system (22; 40; 56) for recovering energy according to claim 1, wherein the first heat exchange loop (26) comprises a third heat exchanger (60),
and wherein the energy recovery system (22; 40; 56) comprises a second heat exchange loop (62) traveled by an intermediate heat transfer fluid, the second heat exchange loop (62) being formed such that the intermediate heat transfer fluid passes through the third heat exchanger (60) and at least one wall (64) of the electrolytic cell (2),
the recovery unit (38) being suitable for recovering the heat from the heat transfer fluid that has passed through at least the first (36) and the third (60) heat exchangers.

3. Fused bath electrolytic cell (2) and system (22; 40; 56) for recovering energy according to claim 2, which comprises at least one bypass line (39) suitable for bypassing at least one of the first (36), second (42), and third (60) heat exchangers.

4. Fused bath electrolytic cell (2) and system (22; 40; 56) for recovering energy according to any one of claims 1 to 3, wherein the electrolytic cell (2) comprises:
- a molten electrolyte bath (8) covered with a solidified crust (14);
- at least one cover (20) covering the solidified crust (14);
- at least one piercing-dosing device (16) suitable for piercing the solidified crust (14) and injecting alumina into the electrolyte bath (8);
and wherein the primary circuit (24) and/or the secondary circuit (44) each comprise a means (28; 46) for recovering fumes and gases that is either a means (28) for recovering fumes and gases (29) situated under the cover (20) or a means (46) for recovering fumes and gases (18) released through a hole periodically pierced in the solidified crust (14) by the piercing-dosing device (16).

5. Fused bath electrolytic cell (2) and system (22; 40; 56) for recovering energy according to any one of claims 1 to 4, wherein the fumes and gases (18; 29) generated by the electrolytic cell (2) comprise dust, gaseous hydrogen fluoride, and sulfur dioxide; the primary circuit (24) and/or the secondary circuit (44) comprising:
- a treatment unit (30; 52) for treating fumes and gases (18; 29), suitable for filtering out the dust contained in the fumes and gases (18; 29) collected by the primary circuit (24) and/or the secondary circuit (44), and for eliminating a portion of the gaseous hydrogen fluoride of the fumes and gases (18; 29) by adsorption on fresh or partially fluorinated alumina; and
- a scrubber (32; 53) suitable for eliminating a portion of the sulfur dioxide by absorption and chemical reaction.

6. Fused bath electrolytic cell (2) and system (22; 40; 56) for recovering energy according to claim 5, wherein the treatment unit (30; 52) is suitable for eliminating a portion of the gaseous hydrogen fluoride from the fumes and gases collected by the secondary circuit (44), by adsorption on partially fluorinated alumina, said partially fluorinated alumina being obtained by processing the fumes and gases (29) collected by the primary circuit (24).

7. Fused bath electrolytic cell (2) and system (22; 40; 56) for recovering energy according to any one of claims 1 to 6, wherein the fumes and gases (18; 29) generated by the electrolytic cell (2) comprise carbon dioxide; the secondary circuit (44) comprising a capture system (54) suitable for eliminating a large portion of the carbon dioxide contained in the fumes and gases (18; 29), for example by absorption.

8. A process for recovering energy released by a fused bath electrolytic cell (2) during the manufacture of aluminum (12), said process comprising the following steps:
- the heating (102) of a heat transfer fluid by the passage of fumes and gases (18; 29) through a first heat exchanger (36) which is part of a first heat exchange loop (26);
- the recovery (112) by a recovery unit (38) of heat from the heat transfer fluid that has passed through the first heat exchanger (36), said recovery unit (38) being part of the first heat exchange loop (26);
- the collection (200) by a primary circuit (24) of a first portion of the fumes and gases (29) generated by the electrolytic cell (2);
**characterized in that** the process additionally comprises the following steps :
- the passage (102) through the first heat exchanger (36) of the fumes and gases (29) collected and transported externally to and at a distance from the electrolytic cell (2) by the primary circuit (24), in order to heat the heat transfer fluid,
- the collection (104) of a second portion of the fumes and gases (18) generated by the electrolytic cell (2) by a secondary circuit (44), the fumes and gases (18) collected by the secondary circuit (44) being hotter and containing a higher concentration of pollutants than the fumes and gases (29) collected by the primary circuit (24); and
- the heating (106) of the heat transfer fluid by the passage of fumes and gases (29) collected by the secondary circuit (44) through a second heat exchanger (42) that is part of the first heat exchange loop (26).

9. A process according to claim 8, wherein the recovery unit (38) generates electricity and/or cold and/or heat from the heat of the heat transfer fluid.

10. A recovery process according to either of claims 8 or 9, which additionally comprises the following steps:
- the heating (108) of an intermediate heat transfer fluid by its passage through at least one wall (64) of the electrolytic cell (2), said intermediate heat transfer fluid traveling a second heat exchange loop (62);
- the heating (110) of the heat transfer fluid by the passage of the intermediate heat transfer fluid through a third heat exchanger (60) which is part of the second heat exchange loop (26); and
- the recovery (112) by the recovery unit (38) of heat from the heat transfer fluid that has passed through at least the first (36), second (42) and third (60) heat exchangers.

11. A recovery process according to any one of claims 8 to 10, wherein the fumes and gases (18; 29) produced by the electrolytic cell (2) comprise dust and gaseous hydrogen fluoride, said process comprising a step (114, 115) of processing the fumes and gases (18; 29) collected by the primary circuit (24) and/or the secondary circuit (44) by filtering out dust and eliminating the major portion of the gaseous hydrogen fluoride by adsorption on fresh or partially fluorinated alumina and by filtering.

12. A recovery process according to claim 11, which comprises a step (115) for processing a portion of the gaseous hydrogen fluoride of the fumes and gases (29) collected by the secondary circuit (44), by adsorption on partially fluorinated alumina, said partially fluorinated alumina being obtained by processing the fumes and gases (29) collected by the primary circuit (24).

13. A recovery process according to any one of claims 8 to 12, wherein the fumes and gases (18; 29) generated by the electrolytic cell (2) comprise dust and sulfur dioxide, said process comprising a step (116, 117) that eliminates a portion of the sulfur dioxide contained in the fumes and gases (18; 29) collected by the primary circuit (24) and/or in the fumes and gases (18) collected by the secondary circuit (44) by absorption and chemical reaction, in a scrubber (32; 53).

14. A recovery process according to any one of claims 8 to 13, which comprises a step (118) that eliminates by means of a capture unit (54), for example by absorption, a portion of the carbon dioxide contained in the fumes and gases (18) collected by the secondary circuit (44).
